# EUROPÄISCHE PATENTSCHRIFT

(11) **EP 2 984 670 B1**
(45) Veröffentlichungstag und Bekanntmachung des Hinweises auf die Patenterteilung: **03.01.2018**
(21) Anmeldenummer: 14739777.2
(22) Anmeldetag: 10.07.2014
(51) Int. Cl.: H01H 33/14, H01H 33/16

(54) **SCHALTEREINRICHTUNG**
SWITCH DEVICE
DISPOSITIF DE COMMUTATION

(30) Priorität: 25.07.2013 DE 102013214593
(43) Veröffentlichungstag der Anmeldung: 17.02.2016
(73) Patentinhaber: Siemens Aktiengesellschaft, 80333 München (DE)
(72) Erfinder: KOLETZKO, Martin, 91052 Erlangen (DE); RICHTER, Frank, 14656 Brieselang (DE)
(86) Internationale Anmeldenummer: PCT/EP2014/064842
(87) Internationale Veröffentlichungsnummer: WO 2015/010916

(56) Entgegenhaltungen:
- FR-A1- 2 653 611
- FR-A1- 2 680 043
- GB-A- 738 467
- US-A- 3 192 440

## Beschreibung

Die Erfindung bezieht sich auf eine Schaltereinrichtung mit mindestens zwei in Reihe geschalteten Schaltern, die zum Ein- und Ausschalten der Schaltereinrichtung gemeinsam ein- oder ausgeschaltet werden, wobei zu jedem der Schalter jeweils ein spannungsabhängiger Ableitwiderstand elektrisch parallel geschaltet ist, der bei Überschreiten einer vorgegebenen Ansprechspannung seinen elektrischen Widerstandswert reduziert.

Eine derartige Schaltereinrichtung ist beispielsweise in dem Siemens Prospekt "SF6-Leistungsschalter, Typ 3AT4/5, 362 kV bis 800 kV" (Siemens AG, veröffentlicht im April 1997, Bestellnr. E500001-U113-A22-X-7400), oder in dem Fachbuch "Schaltgeräte, Grundlagen, Aufbau und Wirkungsweise" (Springer Verlag, 1987, ISBN: 3-540-16706-4 oder ISBN: 0-387-16706-4, Herausgeber Prof. Dr.-Ing. Manfred Lindmayer, insbesondere Seiten 208 - 211) beschrieben.

Im Bereich der HGÜ (Hochspannungs-Gleichstrom-Übertragung)-Technik haben sich Schaltereinrichtungen der beschriebenen Art bisher nicht durchsetzen können. Bei HGÜ-Anlagen werden Filterbänke eingesetzt, die Oberwellen aus dem Energieübertragungsnetz herausfiltern sollen. Derartige Filterbänke stellen hohe kapazitive Lasten dar, die von den bei den HGÜ-Anlagen eingesetzten Schaltereinrichtungen geschaltet werden müssen. Wegen dieser kapazitiven Lasten sind Schaltereinrichtungen der oben beschriebenen Art, die beispielsweise für eine Spannungsebene von 550 kV ausgelegt sind, für einen Einsatz in einer HGÜ-Anlage mit einer Spannungsebene von 550 kV in der Regel nicht geeignet, so dass statt dessen Schaltereinrichtungen, die für die nächst höhere Spannungsebene von 800 kV ausgelegt sind, eingesetzt werden müssten. Wegen der dabei auftretenden Kostennachteile ist ein Einsatz der oben beschriebenen Schaltereinrichtungen bei HGÜ-Anlagen demgemäß derzeit nicht sinnvoll.

Aus der FR 2 680 043 A1 ist eine Unterbrechereinheit bekannt, welche für jede Phase mindestens zwei Unterbrecherkammern mit jeweils einem parallel geschalteten Varistor aufweist. Die Varistoren sind derart dimensioniert, dass auf Steuerkondensatoren verzichtet werden kann.

Der Erfindung liegt die Aufgabe zugrunde, eine Schaltereinrichtung der eingangs angegebenen Art dahingehend weiter zu entwickeln, dass diese ggf. auch bei HGÜ-Anlagen sinnvoll eingesetzt werden kann.

Diese Aufgabe wird erfindungsgemäß durch eine Schaltereinrichtung mit den Merkmalen gemäß Patentanspruch 1 gelöst. Vorteilhafte Ausgestaltungen der erfindungsgemäßen Schaltereinrichtung sind in Unteransprüchen angegeben.

Danach ist erfindungsgemäß vorgesehen, dass einer der Ableitwiderstände ein ausgewählter Ableitwiderstand ist, der bei einem gemeinsamen Abschalten aller Schalter der Schaltereinrichtung im Falle einer Überspannungssituation stets vor dem oder den anderen Ableitwiderständen anspricht und seinen Widerstandswert unter Herabsetzung der an dem zugeordneten Schalter anliegenden Spannung reduziert.

Ein wesentlicher Vorteil der erfindungsgemäßen Schaltereinrichtung ist darin zu sehen, dass Schaltfälle, bei denen nur ein Ableitwiderstand anspricht, während der andere Ableitwiderstand durch eine rückgezündete Schaltstrecke kurzgeschlossen wird, vermieden werden. Dadurch, dass einer der Ableitwiderstände zuerst anspricht, kommt es zu einer Vermeidung von Rückzündungen zugunsten von Wiederzündungen und damit dazu, dass der beschriebene Schaltfall, bei dem nur ein Ableitwiderstand anspricht und dabei den größten Energieeintrag erfährt, vermieden wird. Dies geschieht, da die erste, rückgezündete Schaltstrecke in der Lage ist, den auftretenden Ausgleichstrom zu unterbrechen, bevor der zweite nicht kurzgeschlossene Ableitwiderstand anspricht und somit ein größerer Strom durch die erste Schaltstrecke fließen würde. Erfindungsgemäß lässt sich ein Ansprechen des einen ausgewählten Ableitwiderstands erreichen, wenn zu dem Schalter, der parallel zu dem anderen Ableitwiderstand oder einem der anderen Ableitwiderstände liegt, ein Steuerkondensator parallel geschaltet ist, der die Spannungsverteilung über den in Reihe geschalteten Schaltern derart verschiebt, dass an dem ausgewählten Ableitwiderstand stets eine größere Teilspannung als an dem oder den anderen Ableitwiderständen anliegt.

Vorzugsweise ist die an dem ausgewählten Ableitwiderstand anliegende Teilspannung mindestens 70 %, besonders bevorzugt mindestens 90 %, größer als die an den anderen Ableitwiderständen anliegende Teilspannung. Es kann vorgesehen sein, dass die Ansprechspannung des ausgewählten Ableitwiderstands kleiner ist als die des oder der übrigen Ableitwiderstände. Ein unterschiedliches Ansprechverhalten bzw. unterschiedliche Kennlinien der Ableitwiderstände führen in vorteilhafter Weise dazu, dass der Schaltfall, bei dem nur ein Ableitwiderstand anspricht und dieser dabei den größten Energieeintrag erfährt, besonders unwahrscheinlich wird. Dies geschieht, da die zweite Schaltstrecke im Falle einer Rückzündung der ersten die volle anliegende Spannung allein aufnehmen muss; spricht nun der Ableitwiderstand dieser zweiten Schaltstrecke später an als der Ableitwiderstand der ersten Schaltstrecke, so ist eine höhere Umschwenkspannung möglich, welche die Wahrscheinlichkeit erhöht, dass die zweite Schaltstrecke ebenfalls durchzündet und somit der beschriebene ungünstige Schaltfall vermieden wird.

Besonders vorteilhaft ist es, wenn die Ansprechspannung des ausgewählten Ableitwiderstands mindestens 3 % kleiner ist als die des oder der anderen Ableitwiderstände.

Gemäß einer besonders bevorzugten Ausgestaltung der Schalteinrichtung ist vorgesehen, dass zu dem Schalter, der parallel zu dem anderen Ableitwiderstand oder einem der anderen Ableitwiderstände liegt, ein Steuerkondensator parallel geschaltet ist, der die Spannungsverteilung über den in Reihe geschalteten Schaltern zugunsten dieses anderen Ableitwiderstands derart verschiebt, dass an dem ausgewählten Ableitwiderstand stets eine größere Teilspannung als an dem oder den anderen Ableitwiderständen anliegt, und darüber hinaus die Ansprechspannung des ausgewählten Ableitwiderstands kleiner als die des oder der anderen Ableitwiderstände ist.

Bei der letztgenannten Variante ist es besonders vorteilhaft, wenn die an dem ausgewählten Ableitwiderstand anliegende Teilspannung mindestens 70 % größer ist als die an den übrigen Ableitwiderständen anliegende Teilspannung und die Ansprechspannung des ausgewählten Ableitwiderstands mindestens 3 % kleiner ist als die des oder der anderen Ableitwiderstände.

Im Übrigen wird es als vorteilhaft angesehen, wenn - im Falle des Schaltens eines Wechselstromes - die Zeitspanne, die der ausgewählte Ableitwiderstand vor dem oder den anderen Ableitwiderständen anspricht, mindestens dem 0,05-fachen der Periodendauer der an der Schaltereinrichtung anliegenden Wechselspannung entspricht.

Auch kann vorgesehen sein, dass mit den Schaltern ein Schalterantrieb zusammenwirkt, der mit allen Schaltern der Schaltereinrichtung in Verbindung steht und ein gemeinsames Ein- und Ausschalten aller Schalter bewirken kann. Vorzugsweise ist ein solcher Schalterantrieb derart ausgestaltet, dass im Falle eines gemeinsamen Öffnens aller Schalter der Schaltereinrichtung der Schalter, der zu dem ausgewählten Ableitwiderstand parallel liegt, vor dem oder den übrigen Schaltern geöffnet wird.

Bevorzugt ist der Schalterantrieb derart ausgestaltet, dass - im Falle des Schaltens eines Wechselstromes - die Zeitspanne, die der zu dem ausgewählten Ableitwiderstand parallel liegende Schalter vor dem oder den anderen Schaltern geöffnet wird, mindestens dem 0,05-fachen der Periodendauer der auszuschaltenden Wechselspannung entspricht.

Die Erfindung bezieht sich darüber hinaus auf eine Anordnung mit einer Wechselspannungsquelle, einer Kondensatoreinrichtung und einer Schaltereinrichtung, wie sie oben beschrieben worden ist, wobei die Schaltereinrichtung elektrisch zwischen die Wechselspannungsquelle und die Kondensatoreinrichtung geschaltet ist und geeignet ist, durch Abschalten der Schalter der Schaltereinrichtung die Wechselspannungsquelle von der Kondensatoreinrichtung elektrisch zu trennen. Bezüglich der Vorteile der erfindungsgemäßen Anordnung sei auf die obigen Ausführungen im Zusammenhang mit der erfindungsgemäßen Schaltereinrichtung verwiesen. Die Kondensatoreinrichtung kann beispielsweise Bestandteil einer HGÜ-Anlage sein.

Die Erfindung bezieht sich darüber hinaus auf ein Verfahren zum Betreiben einer Schaltereinrichtung mit mindestens zwei in Reihe geschalteten Schaltern, wobei zu jedem der Schalter jeweils ein spannungsabhängiger Ableitwiderstand elektrisch parallel geschaltet ist, der bei Überschreiten einer vorgegebenen Ansprechspannung seinen elektrischen Widerstandswert reduziert, wobei bei dem Verfahren zum Abschalten der Schaltereinrichtung alle Schalter gemeinsam ausgeschaltet und zum Einschalten der Schaltereinrichtung alle Schalter gemeinsam eingeschaltet werden. Erfindungsgemäß ist bezüglich eines solchen Verfahrens vorgesehen, dass einer der Ableitwiderstände als ausgewählter Ableitwiderstand betrieben wird, und zwar derart, dass bei dem gemeinsamen Abschalten aller Schalter im Falle einer Überspannungssituation der ausgewählte Ableitwiderstand vor dem oder den anderen Ableitwiderständen anspricht und seinen Widerstandswert unter Herabsetzung der an dem zu dem ausgewählten Ableitwiderstand parallel liegenden Schalter anliegenden Spannung zuerst reduziert.

Bezüglich der Vorteile des erfindungsgemäßen Verfahrens sei auf die obigen Ausführungen im Zusammenhang mit der erfindungsgemäßen Schaltereinrichtung verwiesen, da die Vorteile des erfindungsgemäßen Verfahrens denen der erfindungsgemäßen Schaltereinrichtung entsprechen.

Die Erfindung wird nachfolgend anhand von Ausführungsbeispielen näher erläutert; dabei zeigen beispielhaft
- Figur 1: zur allgemeinen Erläuterung eine nicht beanspruchte Schaltereinrichtung,
- Figur 2: das Schaltverhalten der Schaltereinrichtung gemäß Figur 1 anhand von Spannungsverläufen über den Schaltern der Schaltereinrichtung,
- Figur 3: ein Ausführungsbeispiel für eine erfindungsgemäße Schaltereinrichtung, bei der mittels eines Steuerkondensators die Spannungsverteilung über den in Reihe geschalteten Schaltern umverteilt wird,
- Figur 4: ein Ausführungsbeispiel für eine erfindungsgemäße Schaltereinrichtung, bei der eine Verschiebung der Spannungsverteilung mittels eines Steuerkondensators sowie unterschiedlich ansprechender Ableitwiderstände erreicht wird,
- Figur 5: das Schaltverhalten der Schaltereinrichtung gemäß Figur 4 anhand von Spannungsverläufen über den Schaltern für den Fall ohne Wieder- und Rückzündung,
- Figur 6: das Schaltverhalten der Schalteinrichtung gemäß Figur 4 für den Fall mit Rückzündung,
- Figur 7: beispielhaft den Verlauf des Ausgleichsstroms durch einen der Schalter der Schaltereinrichtung gemäß Figur 4 infolge einer Rückzündung,
- Figur 8: ein Ausführungsbeispiel für eine Schaltereinrichtung, bei der zusätzlich ein Trennschalter vorhanden ist,
- Figur 9: ein Ausführungsbeispiel für eine erfindungsgemäße Schaltereinrichtung, bei der zusätzlich ein weiterer Steuerkondensator sowie ein mit diesem weiteren Steuerkondensator in Reihe liegender Trennschalter vorgesehen ist, und
- Figur 10: ein Ausführungsbeispiel für eine erfindungsgemäße Schaltereinrichtung, bei der ein Schalterantrieb die Schalter versetzt ansteuert.

Die Figur 1 zeigt eine nicht zur vorliegenden Erfindung gehörende Schaltereinrichtung 10 mit einem ersten Schalter 20 und einem zweiten Schalter 30, die zum Ein-und Ausschalten der Schaltereinrichtung 10 gemeinsam ein-oder ausgeschaltet werden. Die zwei Schalter sind elektrisch in Reihe geschaltet. Zu jedem der beiden Schalter 20 und 30 ist jeweils ein spannungsabhängiger Ableitwiderstand 40 bzw. 50 elektrisch parallel geschaltet, der bei Überschreiten einer vorgegebenen Ansprechspannung seinen elektrischen Widerstandswert reduziert. Die spannungsabhängigen Ableitwiderstände 40 und 50 dienen dazu, die Spannungen über den Schaltern 20 und 30 zu begrenzen. Parallel zu den Schaltern 20 und 30 bzw. parallel zu den Ableitwiderständen 40 und 50 liegen zwei Kondensatoren C, die identisch ausgeführt sind bzw. denselben Kapazitätswert aufweisen. Die Schaltereinrichtung 10 ist elektrisch zwischen ein Energieversorgungsnetz 60 und eine elektrische Last 70 geschaltet.

Bei der Schaltereinrichtung 10 kann ein Belastungsfall eintreten, der mindestens einen der Ableitwiderstände stark belastet. Dieser Belastungsfall wird im Folgenden näher beschrieben.

Beim Öffnen der Schaltereinrichtung 10 können mechanische Toleranzen zwischen den Schaltern 20 und 30 dazu führen, dass einer der Schalter, beispielsweise der zweite Schalter 30, geringfügig früher öffnet als der erste Schalter 20. Dadurch weist der zweite Schalter 30 im Vergleich zu dem ersten Schalter 20 während der Öffnung einen größeren Abstand der Schaltkontakte und damit eine höhere Spannungsfestigkeit auf. Wenn nun eine Rückzündung in dem ersten Schalter 20 auftritt, besteht die Möglichkeit, dass die Spannung, welche der früher geöffnete zweite Schalter 30 nach der Rückzündung zu übernehmen hat, durch den Ableitwiderstand 50 gehalten wird und somit ein hoher Strom durch den Ableitwiderstand 50 fließt. Dieser Belastungsfall ist in der Figur 2 gezeigt und erfordert eine entsprechende Überdimensionierung der Ableitwiderstände, sofern keine thermische Zerstörung des entsprechenden Ableitwiderstandes in Kauf genommen werden soll.

Die Figur 2 zeigt den Verlauf der Spannung U an den beiden Schaltern 20 und 30 über der Zeit t. Die Kurve K1 zeigt den Spannungsverlauf am ersten Schalter 20 und die Kurve K2 den Spannungsverlauf am zweiten Schalter 30. Die Kurve K3 zeigt den Verlauf der Spannungsfestigkeit des ersten Schalters 20 über der Zeit. Der Zeitpunkt der Rückzündung des Schalters 20 ist in der Figur 2 mit dem Bezugszeichen R gekennzeichnet.

Die Figur 3 zeigt eine Schaltereinrichtung 110, bei der die Spannungsaufteilung über einem ersten Schalter 120 und einem zweiten Schalter 130 bewusst versteuert wird. Die Versteuerung wird erreicht, indem ausschließlich parallel zu dem der elektrischen Last 70 zugewandeten (lastseitigen) zweiten Schalter 130 ein Kondensator, nachfolgend Steuerkondensator C1 genannt, parallel geschaltet wird. Durch die Versteuerung lässt sich der oben geschilderte Belastungsfall vermeiden und die maximale Belastung der Ableitwiderstände verringern. Der Steuerkondensator C1 verschiebt nämlich die Spannungsverteilung über den in Reihe geschalteten Schaltern 120 und 130 derart, dass an dem Ableitwiderstand 140 stets eine größere Teilspannung als an dem Ableitwiderstand 150 anliegt. Der Ableitwiderstand 140 wird somit zu einem ausgewählten Ableitwiderstand, der bei einem gemeinsamen Abschalten der Schalter 120 und 130 der Schaltereinrichtung 110 im Falle einer Überspannungssituation stets vor dem Ableitwiderstand 150 anspricht und seinen Widerstandswert unter Herabsetzung der an dem zugeordneten Schalter 120 anliegenden Spannung reduziert.

Dies wird nachfolgend näher erläutert:
Weist der Steuerkondensator C1 beispielsweise eine Kapazität von 1000 pF auf, so wird eine Spannungsaufteilung von 98,7 % der Spannung über dem ersten Schalter 120 und 1,3 % der Spannung über dem zweiten Schalter 130 erreicht. Durch die starke Spannungsversteuerung ist die Addition der beiden Teilspannungen, welche der zweite Schalter 130, der nicht rückzündet, im Falle einer Rückzündung des ersten Schalters 120 aufnehmen muss, nur unwesentlich größer als die Teilspannung, die kurz vor der Rückzündung über dem ersten Schalter 120, der rückzündete, anlag. Dadurch wird der Ableitwiderstand des zweiten Schalters 130 nach der Rückzündung nicht sofort belastet. Es kommt zunächst nur zu einem hochfrequenten Ausgleichsstrom, welcher die Spannung über dem zweiten Schalter 130 auf den Wert der Summe der vorigen Teilspannungen bringt.

Der Ausgleichsstrom fließt durch den ersten, rückgezündeten Schalter 120 und kann von diesem gelöscht werden. Dadurch kann der Schalter 120 wieder Spannung aufnehmen und es kommt nicht dazu, dass der Umladevorgang der durch die Last 70 gebildeten Belastungskapazität über den Ableitwiderstand stattfindet bzw. ein reduzierter Kurzschlussstrom durch einen der Ableitwiderstände fließt. Der Schalter 120 bleibt abgeschaltet.

Die Figur 4 zeigt eine Schaltereinrichtung 210, bei der die Spannungsaufteilung über einem ersten Schalter 220 und einem zweiten Schalter 230 bewusst versteuert wird, indem über dem der elektrischen Last 70 zugewandeten (lastseitigen) zweiten Schalter 230 ein Steuerkondensator C1 angebracht wird und indem darüber hinaus das Ansprechverhalten der spannungsabhängigen Ableitwiderständen 240 und 250 unterschiedlich gewählt wird. Die Ableitwiderstände sind so gewählt, dass der Ableitwiderstand 250 über dem zweiten Schalter 230 später als der Ableitwiderstand 240 anspricht. Durch das unterschiedliche Ansprechverhalten der Ableitwiderstände wird erreicht, dass der Ausgleichsstrom mit Nulldurchgängen abklingt und nicht sofort in den eigentlichen Ableitstrom des Ableitwiderstandes 250 des zweiten Schalters 230 übergeht.

Außerdem wird durch das spätere Ansprechen des Ableitwiderstandes 250 des zweiten Schalters 230 die Wahrscheinlichkeit einer gemeinsamen Wieder- bzw. Rückzündung der beiden Schalter 220 und 230 erhöht, wodurch der eingangs beschriebene ungünstige Belastungsfall vermieden werden kann.

In der Figur 5 sind die Auswirkungen der Steuerkapazität des Steuerkondensators C1 anhand der Spannungen U an den Schaltern 220 und 230 über der Zeit t dargestellt. Dabei zeigt die Kurve K1 die Spannung am ersten Schalter 220 und die Kurve K2 die Spannung am zweiten Schalter 230 für den Fall ohne Wieder- und Rückzündung. Es ist zu erkennen, dass die Spannung über dem ersten Schalter 220 zunächst viel stärker ansteigt als die Spannung über dem zweiten Schalter 230. Nachdem die Teilspannungen über beiden Schaltern durch den Ableitwiderstand 240 des ersten Schalters 220 vergleichmäßigt wurden und daraufhin beide Ableitwiderstände 240 und 250 die Teilspannungen begrenzen, ist das unterschiedliche Ansprechverhalten der Ableitwiderstände an der Spannungsdifferenz zwischen den beiden Schaltern zu erkennen.

In der Figur 6 sind die Spannungsverläufe U über der Zeit t für die beiden Schalter 220 und 230 für den Fall dargestellt, dass der erste Schalter 220 rückzündet. Die Kurve K1 zeigt den Spannungsverlauf am ersten Schalter 220 und die Kurve K2 den Spannungsverlauf am zweiten Schalter 230. Die Kurve K3 stellt den Verlauf der Spannungsfestigkeit des ersten Schalters 220 über der Zeit dar. Der Zeitpunkt der Rückzündung des Schalters 220 ist in der Figur 6 mit dem Bezugszeichen R gekennzeichnet. Mit dem Bezugszeichen A ist gekennzeichnet, wann der Ausgleichsstrom unterbrochen wird.

Man erkennt, dass die Spannung über dem ersten Schalter 220 nach der Löschung erheblich schneller ansteigt als über dem zweiten Schalter 230. Nachdem die Spannung über dem ersten Schalter 220 den Wert der aktuellen Wiederverfestigung (Linie K3) überschritten hat, zündet dieser wieder durch. Da der zweite Schalter 230 in diesem Moment ebenfalls in Öffnung begriffen ist, muss dieser nun die gesamte Spannung aufnehmen. Dieser Umstand führt zu einem höherfrequenten Ausgleichstrom durch den ersten Schalter 220, der von diesem schnell wieder unterbrochen werden kann. Die Figur 7 zeigt den Ausgleichstrom I durch den ersten Schalter 220 über der Zeit t in Folge einer Rückzündung. Somit ist auch der erste Schalter 220 wieder in der Lage Spannung aufzunehmen und die Schaltereinrichtung 210 bleibt weiterhin abgeschaltet; es kommt zu keiner Überbeanspruchung einer der Ableitwiderstände.

Die Figur 8 zeigt eine Schaltereinrichtung 310, mit der sich eine Überlastung der Ableitwiderstände 340 und 350 durch ständiges Ansprechen im ausgeschalteten Zustand vermeiden lässt. Die Schaltereinrichtung 310 weist zusätzlich zu den beiden Schaltern 320 und 330, den Ableitwiderständen 340 und 350 und dem Steuerkondensator C1 einen Trennschalter 390 auf.

Ein ständiges Ansprechen der Ableitwiderstände 340 und 350 im ausgeschalteten Zustand lässt sich bei der Schaltereinrichtung 310 gemäß Figur 8 unterbinden, indem nach Abschaltung der Schaltereinrichtung 310 der Trennschalter 390 geöffnet wird.

Die Figur 9 zeigt eine weitere Schaltereinrichtung 410, mit der sich eine Überlastung der Ableitwiderstände 440 und 450 durch ständiges Ansprechen im ausgeschalteten Zustand vermeiden lässt. Die Schaltereinrichtung 410 weist zusätzlich zu den beiden Schaltern 420 und 430, den Ableitwiderständen 440 und 450 und dem Steuerkondensator C1 einen Trennschalter 490 und einen weiteren Steuerkondensator C2 auf.

Ein ständiges Ansprechen der Ableitwiderstände 340 und 350 im ausgeschalteten Zustand lässt sich bei der Schaltereinrichtung 410 gemäß Figur 9 unterbinden, indem nach der Abschaltung der Schaltereinrichtung 410 der weitere Steuerkondensator C2 durch den Trennschalter 490 zugeschaltet wird.

Die Figur 10 zeigt eine Schaltereinrichtung 510 mit einem ersten Schalter 520, einem zweiten Schalter 530, zwei vorzugsweise unterschiedlich ansprechenden Ableitwiderständen 540 und 550 und einem Steuerkondensator C1.

Mit den Schaltern wirkt ein Schalterantrieb 595 zusammen, der ein gemeinsames Ein- und Ausschalten aller Schalter bewirken kann. Der Schalterantrieb 595 ist derart ausgestaltet, dass er den ersten Schalter 520 stets vor dem zweiten Schalter 530 öffnet; der Ableitwiderstand 540, der zu diesem ersten Schalter 520 parallel liegt, bildet in diesem Falle den ausgewählten Ableitwiderstand im Sinne der obigen Erläuterungen. Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus, im Rahmen der Patentansprüche, abgeleitet werden, ohne den Schutzumfang der Erfindung zu verlassen.

## Patentansprüche

1. Schaltereinrichtung (110, 210, 310, 410, 510) mit mindestens zwei in Reihe geschalteten Schaltern (120, 220, 320, 420, 520, 130, 230, 330, 430, 530), die zum Ein- und Ausschalten der Schaltereinrichtung (110, 210, 310, 410, 510) gemeinsam ein- oder ausgeschaltet werden, wobei zu jedem der Schalter (120, 220, 320, 420, 520, 130, 230, 330, 430, 530) jeweils ein spannungsabhängiger Ableitwiderstand (140, 240, 340, 440, 540, 150, 250, 350, 450, 550) elektrisch parallel geschaltet ist, der bei Überschreiten einer vorgegebenen Ansprechspannung seinen elektrischen Widerstandswert reduziert, **dadurch gekennzeichnet, dass** ein aus den Ableitwiderständen ausgewählter Ableitwiderstand (140, 240, 340, 440, 540) durch gezielte Spannungsversteuerung durch parallel geschaltete Steuerkondensatoren bei einem gemeinsamen Abschalten aller Schalter (120, 220, 320, 420, 520, 130, 230, 330, 430, 530) der Schaltereinrichtung (110, 210, 310, 410, 510) im Falle einer Überspannungssituation stets vor dem oder den anderen Ableitwiderständen (150, 250, 350, 450, 550) anspricht und seinen Widerstandswert unter Herabsetzung der an dem zugeordneten Schalter (120, 220, 320, 420, 520, 130, 230, 330, 430, 530) anliegenden Spannung reduziert, und
dass zu dem Schalter (130, 230, 330, 430, 530), der parallel zu dem anderen Ableitwiderstand (150, 250, 350, 450, 550) oder einem der anderen Ableitwiderstände liegt, ein Steuerkondensator (C1) parallel geschaltet ist, der die Spannungsverteilung über den in Reihe geschalteten Schaltern (120, 220, 320, 420, 520, 130, 230, 330, 430, 530) derart verschiebt, dass an dem ausgewählten Ableitwiderstand (140, 240, 340, 440, 540) stets eine größere Teilspannung als an dem oder den anderen Ableitwiderständen (150, 250, 350, 450, 550) anliegt.

2. Schaltereinrichtung (110, 210, 310, 410, 510) nach Anspruch 1,
**dadurch gekennzeichnet, dass**
die an dem ausgewählten Ableitwiderstand (140, 240, 340, 440, 540) anliegende Teilspannung mindestens 70 % größer ist als die an den anderen Ableitwiderständen (150, 250, 350, 450, 550) anliegende Teilspannung.

3. Schaltereinrichtung (110, 210, 310, 410, 510) nach einem der voranstehenden Ansprüche,
**dadurch gekennzeichnet, dass**
die Ansprechspannung des ausgewählten Ableitwiderstands (140, 240, 340, 440, 540) kleiner ist als die des oder der übrigen Ableitwiderstände (150, 250, 350, 450, 550).

4. Schaltereinrichtung (110, 210, 310, 410, 510) nach Anspruch 3,
**dadurch gekennzeichnet, dass**
die Ansprechspannung des ausgewählten Ableitwiderstands (140, 240, 340, 440, 540) mindestens 3 % kleiner ist als die des oder der anderen Ableitwiderstände (150, 250, 350, 450, 550).

5. Schaltereinrichtung (110, 210, 310, 410, 510) nach einem der voranstehenden Ansprüche,
**dadurch gekennzeichnet, dass**
- zu dem Schalter (130, 230, 330, 430, 530), der parallel zu dem anderen Ableitwiderstand (150, 250, 350, 450, 550) oder einem der anderen Ableitwiderstände liegt, ein Steuerkondensator (C1) parallel geschaltet ist, der die Spannungsverteilung über den in Reihe geschalteten Schaltern (120, 220, 320, 420, 520, 130, 230, 330, 430, 530) derart verschiebt, dass an dem ausgewählten Ableitwiderstand (140, 240, 340, 440, 540) stets eine größere Teilspannung als an dem oder den anderen Ableitwiderständen (150, 250, 350, 450, 550) anliegt, und
- die Ansprechspannung des ausgewählten Ableitwiderstands (140, 240, 340, 440, 540) kleiner als die des oder der anderen Ableitwiderstände (150, 250, 350, 450, 550) ist.

6. Schaltereinrichtung (110, 210, 310, 410, 510) nach Anspruch 5,
**dadurch gekennzeichnet, dass**
- die an dem ausgewählten Ableitwiderstand (140, 240, 340, 440, 540, 150, 250, 350, 450, 550) anliegende Teilspannung mindestens 70 % größer ist als die an den übrigen Ableitwiderständen (150, 250, 350, 450, 550) anliegende Teilspannung und
- die Ansprechspannung des ausgewählten Ableitwiderstands (140, 240, 340, 440, 540) mindestens 3 % kleiner ist als die des oder der anderen Ableitwiderstände (150, 250, 350, 450, 550).

7. Schaltereinrichtung (110, 210, 310, 410, 510) nach einem der voranstehenden Ansprüche,
**dadurch gekennzeichnet, dass**
- die Schaltereinrichtung (110, 210, 310, 410, 510) zum Schalten eines Wechselstromes geeignet ist und
- die Zeitspanne, die der ausgewählte Ableitwiderstand (140, 240, 340, 440, 540) vor dem oder den anderen Ableitwiderständen anspricht, mindestens dem 0,05-fachen der Periodendauer der an der Schaltereinrichtung (110, 210, 310, 410, 510) anliegenden Wechselspannung entspricht.

8. Schaltereinrichtung (110, 210, 310, 410, 510) nach einem der voranstehenden Ansprüche,
**dadurch gekennzeichnet, dass**
mit den Schaltern (120, 220, 320, 420, 520, 130, 230, 330, 430, 530) ein Schalterantrieb (595) zusammenwirkt, der mit allen Schaltern (120, 220, 320, 420, 520, 130, 230, 330, 430, 530) der Schaltereinrichtung (110, 210, 310, 410, 510) in Verbindung steht und ein gemeinsames Ein- und Ausschalten aller Schalter (120, 220, 320, 420, 520, 130, 230, 330, 430, 530) bewirken kann.

9. Schaltereinrichtung (110, 210, 310, 410, 510) nach Anspruch 8,
**dadurch gekennzeichnet, dass**
der Schalterantrieb (595) derart ausgestaltet ist, dass im Falle eines gemeinsamen Öffnens aller Schalter (120, 220, 320, 420, 520, 130, 230, 330, 430, 530) der Schaltereinrichtung (110, 210, 310, 410, 510) der Schalter (120, 220, 320, 420, 520), der zu dem ausgewählten Ableitwiderstand (140, 240, 340, 440, 540) parallel liegt, vor dem oder den übrigen Schaltern (130, 230, 330, 430, 530) geöffnet wird.

10. Schaltereinrichtung (110, 210, 310, 410, 510) nach Anspruch 9,
**dadurch gekennzeichnet, dass**
der Schalterantrieb derart ausgestaltet ist, dass die Zeitspanne, die der zu dem ausgewählten Ableitwiderstand (140, 240, 340, 440, 540) parallel liegende Schalter (120, 220, 320, 420, 520) vor dem oder den anderen Schaltern (130, 230, 330, 430, 530) geöffnet wird, mindestens dem 0,05-fachen der Periodendauer der auszuschaltenden Wechselspannung entspricht.

11. Anordnung mit einer Wechselspannungsquelle, einer Kondensatoreinrichtung und einer Schaltereinrichtung (110, 210, 310, 410, 510) nach einem der voranstehenden Ansprüche, wobei die Schaltereinrichtung (110, 210, 310, 410, 510) elektrisch zwischen die Wechselspannungsquelle und die Kondensatoreinrichtung geschaltet ist und geeignet ist, durch Abschalten der Schalter (120, 220, 320, 420, 520, 130, 230, 330, 430, 530) der Schaltereinrichtung (110, 210, 310, 410, 510) die Wechselspannungsquelle von der Kondensatoreinrichtung elektrisch zu trennen.

## Claims

1. Switch device (110, 210, 310, 410, 510) having at least two series-connected switches (120, 220, 320, 420, 520, 130, 230, 330, 430, 530), which are jointly switched on or off for the purpose of switching the switch device (110, 210, 310, 410, 510) on and off, wherein a voltage-dependent discharge resistor (140, 240, 340, 440, 540, 150, 250, 350, 450, 550) is respectively electrically connected in parallel with each of the switches (120, 220, 320, 420, 520, 130, 230, 330, 430, 530), said discharge resistor reducing its electrical resistance value when a predefined response voltage is exceeded, **characterized in that**, when all the switches (120, 220, 320, 420, 520, 130, 230, 330, 430, 530) of the switch device (110, 210, 310, 410, 510) are jointly disconnected in the event of an overvoltage situation, one discharge resistor (140, 240, 340, 440, 540) selected from the discharge resistors always responds before the other discharge resistor or resistors (150, 250, 350, 450, 550) by way of targeted voltage feed-forward control by parallel-connected control capacitors and reduces its resistance value by lowering the voltage applied to the associated switch (120, 220, 320, 420, 520, 130, 230, 330, 430, 530), and **in that** a control capacitor (C1) is connected in parallel with the switch (130, 230, 330, 430, 530) that is positioned parallel to the other discharge resistor (150, 250, 350, 450, 550) or one of the other discharge capacitors, said control capacitor delaying the voltage distribution across the series-connected switches (120, 220, 320, 420, 520, 130, 230, 330, 430, 530) in such a way that a greater partial voltage is always applied to the selected discharge resistor (140, 240, 340, 440, 540) than to the other discharge resistor or resistors (150, 250, 350, 450, 550).

2. Switch device (110, 210, 310, 410, 510) according to Claim 1, **characterized in that** the partial voltage applied to the selected discharge resistor (140, 240, 340, 440, 540) is at least 70% greater than the partial voltage applied to the other discharge resistors (150, 250, 350, 450, 550).

3. Switch device (110, 210, 310, 410, 510) according to either of the preceding claims, **characterized in that** the response voltage of the selected discharge resistor (140, 240, 340, 440, 540) is lower than that of the other discharge resistor or resistors (150, 250, 350, 450, 550).

4. Switch device (110, 210, 310, 410, 510) according to Claim 3, **characterized in that** the response voltage of the selected discharge resistor (140, 240, 340, 440, 540) is at least 3% lower than that of the other discharge resistor or resistors (150, 250, 350, 450, 550).

5. Switch device (110, 210, 310, 410, 510) according to one of the preceding claims, **characterized in that**
- a control capacitor (C1) is connected in parallel with the switch (130, 230, 330, 430, 530) that is positioned parallel to the other discharge resistor (150, 250, 350, 450, 550) or one of the other discharge resistors, said control capacitor delaying the voltage distribution across the series-connected switches (120, 220, 320, 420, 520, 130, 230, 330, 430, 530) in such a way that a greater partial voltage is always applied to the selected discharge resistor (140, 240, 340, 440, 540) than to the other discharge resistor or resistors (150, 250, 350, 450, 550), and
- the response voltage of the selected discharge resistor (140, 240, 340, 440, 540) is lower than that of the other discharge resistor or resistors (150, 250, 350, 450, 550).

6. Switch device (110, 210, 310, 410, 510) according to Claim 5, **characterized in that**
- the partial voltage applied to the selected discharge resistor (140, 240, 340, 440, 540, 150, 250, 350, 450, 550) is at least 70% greater than the partial voltage applied to the other discharge resistors (150, 250, 350, 450, 550) and
- the response voltage of the selected discharge resistor (140, 240, 340, 440, 540) is at least 3% lower than that of the other discharge resistor or resistors (150, 250, 350, 450, 550).

7. Switch device (110, 210, 310, 410, 510) according to one of the preceding claims, **characterized in that**
- the switch device (110, 210, 310, 410, 510) is suitable for switching an alternating current and
- the period of time for which the selected discharge resistor (140, 240, 340, 440, 540) responds before the other discharge resistor or resistors corresponds to at least 0.05 times the period duration of the AC voltage applied to the switch device (110, 210, 310, 410, 510).

8. Switch device (110, 210, 310, 410, 510) according to one of the preceding claims, **characterized in that** a switch drive (595) interacts with the switches (120, 220, 320, 420, 520, 130, 230, 330, 430, 530), said switch drive being connected to all the switches (120, 220, 320, 420, 520, 130, 230, 330, 430, 530) of the switch device (110, 210, 310, 410, 510) and being able to effect joint switching on and off of all the switches (120, 220, 320, 420, 520, 130, 230, 330, 430, 530).

9. Switch device (110, 210, 310, 410, 510) according to Claim 8, **characterized in that** the switch drive (595) is configured in such a way that, in the event of joint opening of all the switches (120, 220, 320, 420, 520, 130, 230, 330, 430, 530) of the switch device (110, 210, 310, 410, 510), the switch (120, 220, 320, 420, 520) that is positioned parallel to the selected discharge resistor (140, 240, 340, 440, 540) is opened before the other switch or switches (130, 230, 330, 430, 530).

10. Switch device (110, 210, 310, 410, 510) according to Claim 9, **characterized in that** the switch drive is configured in such a way that the period of time for which the switch (120, 220, 320, 420, 520) that is positioned parallel to the selected discharge resistor (140, 240, 340, 440, 540) is opened before the other switch or switches (130, 230, 330, 430, 530) corresponds to at least 0.05 times the period duration of the AC voltage that is to be disconnected.

11. Arrangement having an AC voltage source, a capacitor device and a switch device (110, 210, 310, 410, 510) according to one of the preceding claims, wherein the switch device (110, 210, 310, 410, 510) is electrically connected between the AC voltage source and the capacitor device and is suitable for electrically isolating the AC voltage source from the capacitor device by turning off the switches (120, 220, 320, 420, 520, 130, 230, 330, 430, 530) of the switch device (110, 210, 310, 410, 510).

## Revendications

1. Dispositif (110, 210, 310, 410, 510) à interrupteur, comprenant au moins deux interrupteurs (120, 220, 320, 420, 520, 130, 230, 330, 430, 530), qui sont montés en série et qui, pour fermer et ouvrir le dispositif (110, 210, 310, 410, 510) à interrupteur, se ferment ou s'ouvrent conjointement, dans lequel il est monté, en parallèle électriquement de chaque interrupteur (120, 220, 320, 420, 520, 130, 230, 330, 430, 530) respectivement une résistance (140, 240, 340, 440, 540, 150, 250, 350, 450, 550) de dérivation, qui dépend de la tension et dont la valeur de la résistance électrique se réduit lorsqu'une tension donnée à l'avance est dépassée, **caractérisé en ce qu'**une résistance (140, 240, 340, 440, 540) de dérivation, choisie parmi les résistances de dérivation, réagit toujours avant la ou les autres résistances (150, 250, 350, 450, 550) de dérivation, dans le cas d'une situation de surtension, par une commande ciblée de tension par des condensateurs de commande montés en parallèle, lors d'une ouverture conjointe de tous les interrupteurs (120, 220, 320, 420, 520, 130, 230, 330, 430, 530) du dispositif (110, 210, 310, 410, 510) à commutateur, et réduit sa valeur de résistance en abaissant la tension appliquée à l'interrupteur (120, 220, 320, 420, 520, 130, 230, 330, 430, 530) associé,
et **en ce que**
est monté en parallèle à l'interrupteur (130, 230, 330, 430, 530), qui est en parallèle à l'autre résistance (150, 250, 350, 450, 550) de dérivation ou à l'une des autres résistances de dérivation, un condensateur (C1) de commande, qui décale la répartition de tension sur les interrupteurs (120, 220, 320, 420, 520, 130, 230, 330, 430, 530) montés en série, de manière à s'appliquer toujours à la résistance (140, 240, 340, 440, 540) de dérivation choisie, toujours une tension partielle plus haute que sur la ou les autres résistances (150, 250, 350, 450, 550) de dérivation.

2. Dispositif (110, 210, 310, 410, 510) à interrupteur suivant la revendication 1,
**caractérisé en ce que**
la tension partielle appliquée à la résistance (140, 240, 340, 440, 540) de dérivation choisie est plus grande d'au moins 70 % que la tension partielle appliquée aux autres résistances (150, 250, 350, 450, 550) de dérivation.

3. Dispositif (110, 210, 310, 410, 510) à interrupteur suivant l'une des revendications précédentes,
**caractérisé en ce que**
la tension de réaction de la résistance (140, 240, 340, 440, 540) de dérivation choisie est plus basse que celle de la ou des autres résistances (150, 250, 350, 450, 550) de dérivation.

4. Dispositif (110, 210, 310, 410, 510) à interrupteur suivant la revendication 3,
**caractérisé en ce que**
la tension de réaction de la résistance (140, 240, 340, 440, 540) de dérivation choisie est plus basse d'au moins 3 % que celle de l'autre ou des autres résistances (150, 250, 350, 450, 550) de dérivation.

5. Dispositif (110, 210, 310, 410, 510) à interrupteur suivant l'une des revendications précédentes,
**caractérisé en ce que**
- est monté en parallèle avec l'interrupteur (130, 230, 330, 430, 530), qui est en parallèle avec l'autre résistance (150, 250, 350, 450, 550) de dérivation ou l'une des autres résistances de dérivation, un condensateur (C1) de commande, qui décale la répartition de tension sur les interrupteurs (120, 220, 320, 420, 520, 130, 230, 330, 430, 530) montés en série, de manière à appliquer à la résistance (140, 240, 340, 440, 540) de dérivation choisie, toujours une tension partielle plus haute que sur l'autre ou les autres résistances (150, 250, 350, 450, 550) de dérivation et
- la tension de réaction de la résistance (140, 240, 340, 440, 540) de dérivation choisie est plus basse que celle de l'autre ou des autres résistances (150, 250, 350, 450, 550) de dérivation.

6. Dispositif (110, 210, 310, 410, 510) à interrupteur suivant la revendication 5,
**caractérisé en ce que**
- la tension partielle s'appliquant à la résistance (140, 240, 340, 440, 540, 150, 250, 350, 450, 550) de dérivation choisie est plus haute que la tension partielle s'appliquant aux autres résistances (150, 250, 350, 450, 550) de dérivation et
- la tension de réaction de la résistance (140, 240, 340, 440, 540) de dérivation choisie est plus basse d'au moins 3 % que celle de l'autre ou des autres résistances 150, 250, 350, 450, 550) de dérivation.

7. Dispositif (110, 210, 310, 410, 510) à interrupteur suivant l'une des revendications précédentes,
**caractérisé en ce que**
- le dispositif (110, 210, 310, 410, 510) à interrupteur est approprié à l'interruption d'un courant alternatif et
- le laps de temps, dans lequel la résistance 140, 240, 340, 440, 540) de dérivation choisie répond avant l'autre ou les autres résistances de dérivation, représente au moins 0,05 fois la période de la tension alternative s'appliquant au dispositif (110, 210, 310, 410, 510) à interrupteur.

8. Dispositif (110, 210, 310, 410, 510) à interrupteur suivant l'une des revendications précédentes,
**caractérisé en ce qu'**
avec les interrupteurs (120, 220, 320, 420, 520, 130, 230, 330, 430, 530) coopère un entraînement (595) d'interrupteur, qui est en liaison avec tous les interrupteurs (120, 220, 320, 420, 520, 130, 230, 330, 430, 530) du dispositif (110, 210, 310, 410, 510) à interrupteur et qui peut provoquer une fermeture et une ouverture conjointes de tous les interrupteurs (120, 220, 320, 420, 520, 130, 230, 330, 430, 530).

9. Dispositif (110, 210, 310, 410, 510) à interrupteur suivant la revendication 8,
**caractérisé en ce que**
l'entraînement (595) d'interrupteur est conformé de manière à ce que, dans le cas d'une ouverture conjointe de tous les interrupteurs (120, 220, 320, 420, 520, 130, 230, 330, 430, 530) du dispositif (110, 210, 310, 410, 510) à interrupteur, l'interrupteur (120, 220, 320, 420, 520), qui est en parallèle avec la résistance (140, 240, 340, 440, 540) de dérivation choisie, s'ouvre avant l'autre ou les autres interrupteurs 130, 230, 330, 430, 530).

10. Dispositif (110, 210, 310, 410, 510) à interrupteur suivant la revendication 9,
**caractérisé en ce que**
l'entraînement d'interrupteur est conformé de manière à ce que le laps de temps avant lequel l'interrupteur (120, 220, 320, 420, 520), en parallèle avec la résistance (140, 240, 340, 440, 540) de dérivation choisie, est ouvert avant l'autre ou les autres interrupteurs (130, 230, 330, 430, 530), représente au moins 0,05 fois la période de la tension alternative à interrompre.

11. Agencement comprenant une source de tension alternative, un dispositif à condensateur et un dispositif (110, 210, 310, 410, 510) à interrupteur suivant l'une des revendications précédentes, dans lequel le dispositif (110, 210, 310, 410, 510) à interrupteur est monté électriquement entre la source de tension alternative et le dispositif à condensateur et est propre, par ouverture des interrupteurs (120, 220, 320, 420, 520, 130, 230, 330, 430, 530) du dispositif (110, 210, 310, 410, 510) à interrupteur, à séparer électriquement la source de tension alternative du dispositif à condensateur.
